# FASCICULE DE BREVET EUROPEEN

(11) **EP 2 699 745 B1**
(45) Date de publication et mention de la délivrance du brevet: **12.11.2014**
(21) Numéro de dépôt: 12722449.1
(22) Date de dépôt: 20.04.2012
(51) Int. Cl.: E04H 3/16

(54) **ABRI POUR BASSIN D'AGREMENT**
ÜBERDACHUNG FÜR SCHWIMMBECKEN
SHELTER FOR A SWIMMING POOL

(30) Priorité: 22.04.2011 FR 1153531
(43) Date de publication de la demande: 26.02.2014
(73) Titulaire: Abrisud, 32600 L'Isle Jourdain (FR)
(72) Inventeur: WYSTUP, Frédéric, 32600 L'Isle Jourdain (FR)
(74) Mandataire: Richebourg, Michel François
(86) Numéro de dépôt international: PCT/FR2012/050868
(87) Numéro de publication internationale: WO 2013/001183

(56) Documents cités:
- EP-A1- 0 610 528
- FR-A1- 2 762 631
- FR-A1- 2 883 582

## Description

### DOMAINE D'APPLICATION DE L'INVENTION

La présente invention a trait au domaine des abris pour bassin d'agrément telle une piscine et notamment aux adaptations permettant de réaliser dans les meilleures conditions la liaison entre les différents éléments structurels formant les éléments de toiture constituant lesdits abris.

### DESCRIPTION DE L'ART ANTÉRIEUR

L'invention concerne plus particulièrement les abris de piscine composés d'éléments de toiture formés d'une structure de profilés qui présente au moins des premier et deuxième pans inclinés jointifs au niveau d'une ligne de jonction qui s'étend selon une direction longitudinale, les premier et deuxième pans inclinés s'étendant selon une direction transversale avec une inclinaison de même sens par rapport à l'horizontale, le premier pan incliné étant disposé au dessus du deuxième pan incliné, les premier et deuxième pans inclinés s'étendant chacun entre des poutres transversales d'extrémités chacun des premier et deuxième pans inclinés comportant au moins un panneau de remplissage encadré par lesdites poutres et par des traverses qui s'étendent entre les poutres d'extrémité dans la direction longitudinale.

Le document FR 2883582 décrit un exemple d'un tel abri.

Dans ce document, les premier et deuxième pans inclinés du toit comportent respectivement des première et deuxième traverses d'angle distinctes emboîtées l'une dans l'autre au niveau de la ligne de jonction, la première traverse d'angle comportant une paroi de recouvrement inclinée vers le bas qui recouvre au moins partiellement la deuxième traverse d'angle sur toute la longueur des première et deuxième traverses d'angle.

Cette caractéristique facilite l'assemblage des éléments formant le toit de l'abri et améliore l'étanchéité au niveau des angles de jonction.

Plus précisément, dans ce document la paroi de recouvrement s'étend parallèlement au deuxième pan incliné, la première traverse d'angle comporte une gorge latérale ouverte vers la deuxième traverse d'angle et ladite deuxième traverse d'angle comporte au moins une partie emboîtée dans ladite gorge latérale.

De plus dans ce document, la première traverse d'angle comporte une gorge de réception de plaque dans laquelle est emboîtée une plaque de remplissage, ladite gorge de réception de plaque étant ouverte vers le haut et comportant un fond percé d'au moins un trou qui débouche dans un passage libre ménagé au dessus de ladite paroi intermédiaire, ce passage libre débouchant vers l'extérieur entre le bord d'extrémité de la paroi de recouvrement et la deuxième traverse d'angle.

Bien qu'apportant une solution au problème technique d'un bon drainage de l'eau s'écoulant sur les pans inclinés et susceptible de s'introduire dans les profilés des traverses, la demanderesse a identifié plusieurs inconvénients à la liaison proposée dans l'art antérieur défini par ce document. Les principaux inconvénients sont décrits ci-après.

Dans ce document, l'eau s'introduisant dans la gorge de réception de la première traverse basse d'un premier pan incliné, vient s'écouler sur une surface d'écoulement formée par l'association d'une paroi intermédiaire délimitant vers le haut, ladite gorge latérale avec un voile issu d'une projection de deuxième traverse d'un deuxième pan incliné, la liaison entre les deux projections étant protégée de l'extérieur au moyen de ladite paroi de recouvrement.

Le bon écoulement de l'eau sur ces parties jointives dépend de l'inclinaison prise :
- par les pans inclinés séparément par rapport à l'horizontale,
- par les pans inclinés l'un par rapport à l'autre, et
- par les projections des profilés des traverses s'emboîtant.

Or, cet angle de liaison peut, notamment sur des abris de grandes dimensions, ne pas être suffisant pour permettre une bonne évacuation de l'eau du fait de l'aplatissement de certains angles de liaison. De plus, il peut arriver qu'un fléchissement des profilés ait pour conséquence un aplatissement ou la création d'une ligne de pliage tendant à retenir l'eau au niveau des projections formant la surface d'écoulement.

Un autre inconvénient lié à l'application de cette solution réside dans le fait que les traverses haute et basse formant la ligne jointive sont spécifiques pour chaque angle formé par les pans inclinés multipliant le nombre de pièces.

### DESCRIPTION DE L'INVENTION

La demanderesse a mené des recherches visant à solutionner le problème technique d'un bonne évacuation de l'eau dans les profilés formant la liaison entre pans inclinés. Bien que particulièrement adaptée à des abris hauts de très grandes dimensions, une telle solution peut bien entendu s'appliquer à des abris plus petits.

Ainsi, la solution proposée s'applique à un abri pour bassin d'agrément telle une piscine, composé d'éléments de toiture mobiles ou non formés d'une structure de profilés qui présente au moins des premier et deuxième pans inclinés jointifs au niveau d'une ligne de jonction qui s'étend selon une direction longitudinale, les premier et deuxième pans inclinés s'étendant selon une direction transversale,
- le premier pan incliné étant disposé au-dessus du deuxième pan incliné,
- les premier et deuxième pans inclinés s'étendant chacun entre des poutres transversales d'extrémités chacun des premier et deuxième pans inclinés comportant au moins un panneau de remplissage équipé sur ses rebords transversaux par lesdites poutres et sur ses rebords longitudinaux par des traverses qui s'étendent entre les poutres d'extrémité dans la direction longitudinale,
- les premier et deuxième pans inclinés du toit comportent respectivement des premières et deuxièmes traverses d'angle distinctes emboîtées l'une dans l'autre au niveau de la ligne de jonction.

Cet abri est remarquable en ce que la première traverse d'angle comporte une gorge latérale ouverte vers la deuxième traverse d'angle délimitée vers le bas par une paroi inférieure et vers le haut par une paroi intermédiaire,
- ladite deuxième traverse d'angle comporte au moins une partie emboîtée dans ladite gorge latérale,
- les parois intermédiaire et inférieure s'étendant sur toute la longueur de la première traverse d'angle,
- ladite paroi intermédiaire recouvre sur toute leur longueur la deuxième traverse d'angle et le rebord du panneau de remplissage qu'il équipe,
- la première traverse d'angle comporte une gorge de réception de plaque de remplissage dans laquelle est emboîtée une plaque de remplissage, ladite gorge de réception de plaque étant ouverte vers le haut et comportant un fond percé d'au moins un trou qui débouche dans un passage libre vers l'extérieure ménagé au-dessus de ladite paroi intermédiaire.

Une telle association de caractéristiques est particulièrement avantageuse en ce qu'elle définit une évacuation des eaux hors de la gorge de réception, indépendante de l'évolution de l'angle d'assemblage entre les deux traverses d'angle ou entre les pans inclinés. En effet, en assurant que le trou de drainage débouche au dessus d'une surface qui recouvre le rebord haut du deuxième pan incliné (cette surface étant formée par la surface extérieure de la paroi intermédiaire), l'eau drainée va s'orienter vers la surface du deuxième pan incliné sans tendre à s'attarder dans les volumes créés par la jonction entre les pans inclinés. En effet, alors que dans l'état de la technique la plus proche défini par le document cité, la surface d'écoulement est constituée par l'emboîtement de deux parois appartenant à deux traverses différentes emboîtées, l'invention établit que la surface d'écoulement en sortie de trou de drainage, est constituée exclusivement par la surface extérieure de la paroi intermédiaire qui dépend de la première traverse seule et non du positionnement d'une traverse par rapport à l'autre.

L'évacuation des eaux est donc garantie résolvant ainsi le problème technique soulevé.

En association avec cette optimisation de l'évacuation des eaux, la demanderesse a en outre simplifié la liaison entre la deuxième traverse et le rebord supérieur du deuxième pan incliné en ce que, selon une autre caractéristique particulièrement avantageuse, la deuxième traverse d'angle équipe le rebord haut de la plaque de remplissage du deuxième pan incliné en venant prendre appui sur la surface intérieure de ladite plaque de sorte que, lors de l'emboîtement, la surface extérieure du rebord supérieur de la plaque vienne seule en contact avec la surface intérieure de la paroi intermédiaire. Cette deuxième traverse d'angle ne présente donc pas de gorge de réception et autorise la plaque de remplissage à venir en contact direct avec la surface intérieure de la paroi intermédiaire. En effet, en rendant indépendant l'écoulement de l'eau de la présence d'une surface d'emboîtement pour la deuxième traverse, l'invention propose une liaison simplifiée. Cette liaison simplifiée a pour autre avantage de réduire le nombre des phases d'enlèvement du film plastique protégeant les plaques de remplissage des pans inclinés formant le module de toiture de l'abri ce qui accélère l'installation.

Une autre caractéristique particulièrement avantageuse de l'invention réside dans le fait que ladite deuxième traverse d'angle est la même quel que soit le rebord supérieur du pan incliné qu'elle équipe et vient s'associer avec une deuxième traverse dédiée à l'angle pris entre les pans inclinés jointifs. Contrairement aux solutions de l'état de la technique, il n'est plus nécessaire de fabriquer une première et une deuxième traverses dédiées à l'angle formé par les pans inclinés rendant ainsi la fabrication de l'abri beaucoup moins onéreuse.

En effet, c'est la première traverse équipant le rebord bas des pans inclinés formant la toiture qui est dédiée à l'angle devant être formé aussi bien pour ses surfaces participant à l'emboîtement que pour ses surfaces participant à l'évacuation des eaux.

Selon une autre caractéristique particulièrement avantageuse, ladite paroi intermédiaire se décompose en au moins deux plans d'angle différent : un premier plan sensiblement parallèle au premier pan incliné et un deuxième plan sensiblement parallèle au deuxième pan incliné garantissant que l'orientation des surfaces d'écoulement sur lesquelles débouchent le ou les trous soit adaptée à l'angle formé par les jonctions des deux pans inclinés.

Pour protéger ses surfaces d'écoulement ainsi que le ou les orifices d'évacuation, la première traverse d'angle comporte également une paroi de recouvrement inclinée vers le bas qui recouvre au moins partiellement la paroi intermédiaire, de sorte que le trou ménagé dans ladite gorge de réception débouche dans un passage libre ménagé au-dessus de ladite paroi intermédiaire entre cette dernière et la paroi de recouvrement.

Selon une autre caractéristique particulièrement avantageuse de l'invention, ladite gorge de réception est préformée d'un pli concave facilitant le perçage dudit trou et le drainage de l'eau vers ce trou.

Afin d'apporter également une solution à l'écoulement de l'eau susceptible de passer de l'extrémité des traverses vers l'intérieur des profilés formant les poutres d'armature et/ou vice-versa, la demanderesse a imaginé que les extrémités des traverses soient équipées d'obturateurs pour empêcher la communication entre leur âme creuse et/ou surfaces sur lesquelles s'écoule l'eau avec l'âme creuse et/ou les surfaces sur lesquelles s'écoule l'eau, ménagées dans lesdites poutres.

Cet obturateur est avantageusement préformé pour autoriser l'écoulement vers le bas de l'eau passant dans l'âme creuse des profilés des poutres d'armature tout en constituant un obstacle à tout écoulement latéral en empêchant toute communication latérale. Étant données les caractéristiques ci-dessus décrites, cette communication latérale n'est possible qu'entre l'extrémité de la traverse au niveau de l'âme creuse définie par la gorge de réception d'une part et le passage libre ci-dessus décrit d'autre part, et la rainure d'accueil du rebord latéral transversal du panneau de couverture défini dans le ou les profilés de la poutre d'armature auquel vient se fixer l'extrémité de traverse.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un abri conforme à l'invention.

### BRÈVE DESCRIPTION DES DESSINS

La figure 1 est un dessin schématique d'une vue en perspective d'un mode de réalisation d'un abri haut conforme à l'invention en position déployée;
La figure 2 est un dessin schématique de l'abri de la figure 1 en position repliée;
La figure 3 est un dessin schématique d'une vue en coupe selon la ligne III-III de la figure 1;
La figure 4 est un dessin schématique d'une vue en coupe selon la ligne IV-IV de la figure 1;
La figure 5 est un dessin schématique d'une vue en perspective d'un mode de réalisation d'un bouchon obturateur;
La figure 6 est un dessin schématique d'une vue en coupe d'un autre mode de réalisation d'une liaison entre traverses conforme à l'invention accueillant le bouchon obturateur de la figure 5.

### DESCRIPTION DES MODES DE RÉALISATION PRÉFÉRÉS

Les dessins des figures 1 et 2 illustrent un mode de réalisation d'un abri haut conforme à l'invention et référencé A dans son ensemble. Cet abri A pour bassin d'agrément telle une piscine (non représentée) est télescopique et est composé d'éléments de toiture 100 mobiles selon l'axe longitudinal X qui passe d'une position déployée illustrée par le dessin de la figure 1 à une position repliée illustrée par le dessin de la figure 2. Les éléments de toiture 100 sont au nombre de trois mais pourraient être en nombre différent sans sortir du cadre de l'invention.

Ces éléments de toiture 100 sont constitués par une structure de profilés formant des pans inclinés de toiture d'angle différent et jointifs au niveau d'une ligne de jonction qui s'étend selon une direction longitudinale (axe X), les pans inclinés s'étendant selon une direction transversale. Selon le mode de réalisation illustré, les éléments de toiture 100 sont formés de six pans de toiture 210, 220, 230, 240, 250, 260 disposés de part et d'autre d'un plan de symétrie vertical longitudinal et reliés entre eux par cinq lignes de jonction J1, J2, J3, J4 et J5.

Sur un côté de cet élément de toiture symétrique, le pan incliné 210 est disposé au-dessous du pan incliné 220 avec lequel il partage une ligne de jonction J1. Le pan incliné 220 est disposé au-dessous du pan incliné 230 avec lequel il partage une ligne de jonction J2, ce même pan incliné 230 venant rejoindre la ligne de jonction J3 correspondant au faîte de l'élément de toiture 100.

Ces pans inclinés s'étendent chacun entre des poutres transversales d'extrémités 310 et 230 et chacun des pans inclinés comporte un panneau de remplissage 400 supporté sur ses rebords transversaux par lesdites poutres 310 et 320 et sur ses rebords longitudinaux par des traverses d'angle 500 qui s'étendent entre les poutres d'extrémité 310 et 320 dans la direction longitudinale.

Comme cela apparaît plus précisément sur les figures 3 et 4, chaque pan incliné est équipé de première et deuxième traverses d'angle distinctes qui viennent s'emboîter l'une dans l'autre au niveau de la ligne de jonction.

Ainsi, la figure 3 illustre par une vue en coupe selon la ligne III-III, la ligne de jonction référencée J2 reliant le pan incliné 230 au pan incliné 220 et la figure 4 illustre par une vue en coupe selon la ligne IV-IV, la ligne de jonction référencée J1 reliant le pan incliné 220 au pan incliné 210.

Ainsi, comme les autres pans inclinés, le pan incliné 220 est formé d'un panneau de remplissage 410 supporté par des poutres transversales d'extrémité 310 et 320 (cf figures 1 et 2) et par des traverses d'angle basse 510 et haute 520 coopérant et/ou s'emboîtant avec les traverses d'angle respectivement 530 et 540 des pans inclinés situés au-dessous (210) et au dessus (230) avec lesquels il forme les lignes de jonction J1 et J2.

En ce qui concerne la ligne de jonction J2 formé par les traverses 520 et 540 appartenant respectivement au bord inférieur du pan incliné 230 et au rebord supérieur du pan incliné 220 situé au-dessous, la traverse d'angle 540 comporte une gorge latérale 541 ouverte vers la traverse d'angle 520 et délimitée vers le bas par une paroi inférieure 542 et vers le haut par une paroi intermédiaire 543.

Ladite traverse d'angle 520 comporte une partie 521 emboîtée dans ladite gorge latérale 541. Bien entendu, les poutres transversales (n'apparaissant pas sur les figures 3 et 4) participent également à la jonction des pans inclinés entre eux.

Les parois intermédiaire 543 et inférieure 542 encadrant ladite gorge 541 s'étendent sur toute la longueur de la ladite traverse d'angle 540.

Comme illustrée, ladite paroi intermédiaire 543 qui délimite la gorge latérale accueillant la traverse 520 vient non seulement recouvrir la traverse d'angle 520 sur toute sa longueur mais également le rebord haut 411 du panneau de remplissage 410 du pan incliné 220.

La traverse d'angle 540 comporte une gorge de réception 545 de la plaque de remplissage 420 du pan incliné 230 qui s'y emboîte, ladite gorge de réception 545 de plaque étant ouverte vers le haut et comportant un fond percé d'au moins un trou 546 qui débouche dans un passage libre 547 ménagé au-dessus de ladite paroi intermédiaire 543. Ainsi, en recouvrant le rebord du pan incliné situé au-dessous, ladite paroi intermédiaire 543 propose une surface intérieure d'accueil et de retenue de la deuxième traverse et une surface d'extérieure d'écoulement de l'eau débouchant du trou 546 garantissant cet écoulement jusqu'à la surface extérieure du panneau formant le pan incliné.

Le passage libre 547 débouche vers l'extérieur entre le bord d'extrémité de la paroi de recouvrement 548 et le bord d'extrémité de la paroi intermédiaire 543.

En effet, la traverse 540 est équipée par une paroi de recouvrement 548 inclinée vers le bas qui recouvre au moins partiellement la paroi intermédiaire 543, de sorte que le trou 546 ménagé dans ladite gorge de réception 545 débouche dans ledit passage libre 547 qui est donc protégé par ladite paroi de recouvrement 548.

La traverse d'angle 520 équipe le rebord haut 411 de la plaque de remplissage 410 du pan incliné 220 en venant s'associer à la surface intérieure 412 de ladite plaque 410 de sorte que la surface extérieure 413 du rebord supérieur 411 de la plaque 410 vienne, lors de l'emboîtement, seule en contact avec la surface intérieure de la paroi intermédiaire 543. De plus, ladite paroi intermédiaire 543 se décompose en au moins deux plans d'angle différent, un premier plan sensiblement parallèle au premier pan incliné matérialisé par le panneau 420 et un deuxième plan sensiblement parallèle au deuxième pan incliné matérialisé par le panneau 410.

L'eau susceptible de venir s'introduire dans la gorge 545 suit donc le chemin de drainage illustré par les flèches F1 qui permet l'écoulement de l'eau sur la surface extérieure du pan incliné situé au-dessous.

La figure 4 illustre le même principe mais avec un angle de jonction différent. Il apparaît ainsi une caractéristique de l'invention particulièrement remarquable en ce que ladite deuxième traverse d'angle soit la même quelle que soit le rebord supérieur du pan incliné qu'elle équipe. Ainsi, les traverses 520 et 530 sont identiques. Seules diffèrent les traverses des rebords inférieurs des panneaux de remplissage qui sont elles dédiées à l'angle formé entre les pans inclinés pour orienter l'emboîtement d'une part et présenter des surfaces d'écoulement adaptées à l'angle formé d'autre part.

Afin de solutionner les éventuels problèmes d'écoulement d'eau rendus possibles par la communication des âmes creuses des traverses d'une part et des profilés des poutres d'armature d'autre part, la demanderesse a imaginé le bouchon obturateur 600 de la figure 5 qui est illustré installé dans le dessin de la figure 6.

Sur ce dernier dessin qui illustre un mode de réalisation légèrement différent de celui décrit plus haut, il apparaît que le bouchon 600 vient obturer partiellement l'extrémité de la traverse 540' c'est à dire seulement au niveau des surfaces d'écoulement de l'eau, écoulement illustré par les flèches F1'. Ainsi, le bouchon 600 est préformé sur une première extrémité 610 pour venir boucher en s'y introduisant l'extrémité de la traverse 540' au niveau de la gorge de réception 545' et du passage libre 547' ménagé au-dessus de ladite paroi intermédiaire 543' entre cette dernière et la paroi de recouvrement 548'. En effet, comme expliqué plus haut, c'est dans ce passage libre que viennent déboucher le ou les trous 546' pratiqués au fond de la gorge de réception 545'. Pour ce faire, ledit bouchon 600 est préformé d'une entaille 611 reprenant le profil de profilé de traverse séparant la gorge de réception 545' du passage libre 547'.

Sur son autre extrémité 620, le bouchon 600 est préformé pour coopérer avec la rainure d'accueil du rebord latéral transversal des panneaux de couverture, rainure pratiquée dans les profilés des poutres d'armature. Selon une caractéristique particulièrement judicieuse, la face intérieure dudit bouchon 600 est préformée d'un passage 621 autorisant l'écoulement vertical de l'eau dans ladite rainure pour éviter toute accumulation tout en garantissant l'obstruction latérale.

On comprend que l'abri, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention.

Ainsi par exemple, cet abri est susceptible de couvrir autre chose qu'un bassin d'agrément. De plus, bien que particulièrement adaptée à des abris hauts dont les éléments de toiture présentent des pans inclinés, une telle solution de jonction peut être adaptée à d'autre type d'abri pour bassin d'agrément.

## Revendications

1. Abri (A) pour bassin d'agrément tel une piscine composé d'éléments de toiture (100) mobiles ou non formés d'une structure de profilés qui présente au moins des premier et deuxième pans inclinés jointifs au niveau d'une ligne de jonction qui s'étend selon une direction longitudinale, les premier et deuxième pans inclinés s'étendant selon une direction transversale,
- le premier pan incliné (210) étant disposé au-dessus du deuxième pan incliné (220),
- les premier et deuxième pans inclinés (210 et 220) s'étendant chacun entre des poutres transversales d'extrémités (310 et 320), chacun des premier et deuxième pans inclinés comportant au moins un panneau de remplissage (400) équipé sur ses rebords transversaux par lesdites poutres (310 et 320) et sur ses rebords longitudinaux par des traverses (500) qui s'étendent entre les poutres d'extrémité (310 et 320) dans la direction longitudinale,
- les premier et deuxième pans inclinés du toit comportent respectivement des premières et deuxièmes traverses d'angle distinctes emboîtées l'une dans l'autre au niveau de la ligne de jonction,
- la première traverse d'angle (540) comporte une gorge latérale (541) ouverte vers la deuxième traverse d'angle (520) délimitée vers le bas par une paroi inférieure (542) et vers le haut par une paroi intermédiaire (543)),
- ladite deuxième traverse d'angle (520) comporte au moins une partie (521) emboîtée dans ladite gorge latérale (541),
- les parois intermédiaire (543) et inférieure (542) s'étendant sur toute la longueur de la première traverse d'angle (540),
**CARACTÉRISÉ PAR LE FAIT QUE**
- ladite paroi intermédiaire (543) recouvre sur toute leur longueur la deuxième traverse d'angle (520) et le rebord (411) du panneau de remplissage (410) qu'il équipe,
- la première traverse d'angle (540) comporte une gorge de réception (545) de plaque de remplissage (420) dans laquelle est emboîtée une plaque de remplissage, ladite gorge de réception (545) de plaque étant ouverte vers le haut et comportant un fond percé d'au moins un trou (546) qui débouche dans un passage libre (547) ménagé au-dessus de ladite paroi intermédiaire (543).

2. Abri (A) selon la revendication 1, **CARACTÉRISÉ PAR LE FAIT QUE** la deuxième traverse d'angle (520) équipe le rebord haut (411) de la plaque de remplissage (410) du deuxième pan incliné (220) en venant en appui contre la surface intérieure de ladite plaque (410) de sorte que la surface extérieure (413) du rebord supérieur (411) de la plaque (410) vienne, lors de l'emboîtement, seule en contact avec la surface intérieure de la paroi intermédiaire (543) délimitant ladite gorge latérale (541).

3. Abri (A) selon la revendication 1, **CARACTÉRISÉ PAR LE FAIT QUE** ladite deuxième traverse d'angle (520) est la même quel que soit le rebord supérieur du pan incliné quelle occupe et vient s'associer avec une deuxième traverse dédiée à l'angle pris entre les pans inclinés jointifs.

4. Abri (A) selon la revendication 1, **CARACTÉRISÉ PAR LE FAIT QUE** la première traverse d'angle (540) comporte une paroi de recouvrement (548) inclinée vers le bas qui recouvre au moins partiellement la paroi intermédiaire (543), de sorte que le trou (546) ménagé dans ladite gorge de réception (545) débouche dans un passage libre (547) ménagé au-dessus de ladite paroi intermédiaire (543) entre cette dernière et la paroi de recouvrement (548).

5. Abri (A) selon la revendication 1, **CARACTÉRISÉ PAR LE FAIT QUE** ladite gorge de réception (545) est préformée d'un pli concave facilitant le perçage dudit trou (546) et le drainage de l'eau vers ce trou (546).

6. Abri (A) selon la revendication 1, **CARACTÉRISÉ PAR LE FAIT QUE** ladite paroi intermédiaire (543) se décompose en au moins deux plans d'angles différents, un premier plan sensiblement parallèle au premier pan incliné (230) et un deuxième plan sensiblement parallèle au deuxième pan incliné (220).

7. Abri selon la revendication 1, **CARACTÉRISÉ PAR LE FAIT QUE** les extrémités des traverses (540') sont équipées d'obturateurs (600) pour empêcher la communication entre leur âme creuse et/ou surfaces sur lesquelles s'écoule l'eau avec l'âme creuse et/ou les surfaces sur lesquelles s'écoule l'eau, ménagées dans lesdites poutres.

## Patentansprüche

1. Abdeckung (A) für Freizeitbecken wie z.B. ein Schwimmbad, bestehend aus beweglichen oder nicht beweglichen Dachelementen (100), die aus einer Profilstruktur gebildet sind, die mindestens eine erste und eine zweite Fläche aufweist, die verbunden auf der Ebene einer Verbindungslinie geneigt sind, sie sich gemäß einer Längsrichtung erstreckt, wobei sich die erste und die zweite geneigte Fläche gemäß einer Querrichtung erstrecken,
- wobei die erste und geneigte Fläche (210) über der zweiten geneigten Fläche (220) angeordnet ist,
- wobei sich die erste und die zweite geneigte Fläche (210 und 220) jeweils zwischen End-Querträgern (310 und 320) erstrecken, wobei jede der ersten und der zweiten geneigten Fläche mindestens eine Füllplatte (400) umfasst, die an ihren Querrändern von den Trägern (310 und 320) und an ihren Längsrändern mit Querbalken (500) ausgestattet sind, sie sich zwischen den Endträgern (310 und 320) in der Längsrichtung erstrecken,
- wobei die erste und die zweite geneigte Fläche des Dachs jeweils erste und zweite Querbalken mit einem verschiedenen Winkel aufweisen, die auf der Ebene der Verbindungslinie ineinander geschoben sind,
- wobei der erste Winkelquerbalken (540) eine seitliche Rille (541) umfasst, die hin zum zweiten Winkelquerbalken (520) geöffnet ist, die nach unten durch eine untere Wand (542) und nach oben durch eine Zwischenwand (543) begrenzt ist
- wobei der zweite Winkelquerbalken (520) mindestens einen Teil (521) umfasst, der in die seitliche Rille (541) eingeschoben ist,
- wobei sich die Zwischenwand (543) und die untere Wand (542) über die gesamte Länge des ersten Winkelquerbalkens (540) erstrecken,
**dadurch gekennzeichnet, dass**
- die Zwischenwand (543) auf ihrer gesamten Länge den zweiten Winkelquerbalken (520) und den Rand (411) der Fülltafel (410) die ihn ausstattet bedeckt.
- der erste Winkelquerbalken (540) eine Rille zur Aufnahme (545) der Füllplatte (420) umfasst, in die eine Füllplatte eingeschoben ist, wobei die Aufnahmerille (545) der Platte nach oben offen ist und einen mit mindestens einem Loch (546) durchstochenen Boden umfasst, der in einen freien Durchgang (547) mündet, der über der Zwischenwand (543) angeordnet ist.

2. Abdeckung (A) nach Anspruch 1, **dadurch gekennzeichnet, dass** der zweite Winkelquerbalken (520) den oberen Rand (411) der Füllplatte (410) der zweiten geneigten Fläche (220) ausstattet, indem er gegen die innere Fläche der Platte (410) derart aufliegt, dass die äußere Fläche (413) des oberen Rands (411) der Platte (410) beim Einschieben allein in Kontakt mit der Innenfläche der Zwischenwand (543) kommt, die die seitliche Rille (541) begrenzt.

3. Abdeckung (A) nach Anspruch 1, **dadurch gekennzeichnet, dass** der zweite Winkelquerbalken (520) der gleiche ist, unabhängig davon, welches der obere Rand der geneigten Fläche ist, den er schneidet, und sich mit einem zweiten Querträger verbindet, der für den Winkel bestimmt ist, der zwischen den geneigten Verbindungsflächen gemessen wird.

4. Abdeckung (A) nach Anspruch 1, **dadurch gekennzeichnet, dass** der erste Winkelquerbalken (540) eine Deckwand (548) umfaßt, die nach unten geneigt ist, die mindestens teilweise die Zwischenwand (543) abdeckt, so dass das Loch (546), dass in der Aufnahmerille (545) angebracht ist, in einen freien Durchgang (547) mündet, der über der Zwischenwand (543), zwischen dieser Letzteren und der Deckwand (548) angeordnet ist.

5. Abdeckung (A) nach Anspruch 1, **dadurch gekennzeichnet, dass** die Aufnahmerille (545) mit einem konkaven Falz vorgeformt ist, der die Bohrung des Lochs (546) und die Drainage des Wassers hin zu diesem Loch (546) erleichtert.

6. Abdeckung (A) nach Anspruch 1, **dadurch gekennzeichnet, dass** sich die Zwischenwand (543) in mindestens zwei Ebenen mit verschiedenen Winkeln unterteilt, eine erste Ebene, die im Wesentlichen parallel zur ersten geneigten Fläche (230) ist und eine zweite Ebene, die im Wesentlichen parallel zur zweiten geneigten Fläche (220) ist.

7. Abdeckung nach Anspruch 1, **dadurch gekennzeichnet, dass** die Enden der Querbalken (540') mit Stopfen (600) ausgestattet sind, um die Kommunikation zwischen ihrem hohlen Kern und/oder Oberflächen, auf denen das Wasser abläuft, mit dem hohlen Kern und/oder Oberflächen zu verhindern, auf denen das Wasser abläuft, die in den Trägern angeordnet sind.

## Claims

1. Shelter (A) for a leisure pool such as a pool comprised of roofing elements (100) whether or not mobile formed from a structure of profiles that have at least first and second inclined panels flush on a connection line that extends according to a longitudinal direction, with the first and second inclined panels extending according to a transversal direction,
- the first inclined panel (210) being arranged above the second inclined panel (220),
- the first and second inclined panels (210 and 220) each extending between end cross beams (310 and 320), each of the first and second inclined panels comprising at least one filler panel (400) provided on its cross edges by said beams (310 and 320) and on its longitudinal edges by cross members (500) that extend between the end beams (310 and 320) in the longitudinal direction,
- the first and second inclined panels of the roof comprise respectively separate first and second corner cross members nested one inside the other on the connection line,
- the first corner cross member (540) comprises a lateral groove (541) open towards the second corner cross member (520) delimited towards the bottom by a lower wall (542) and towards the top by an intermediate wall (543)),
- said second corner cross member (520) comprises at least one portion (521) nested in said lateral groove (541),
- with the intermediate (543) and lower (542) walls extending over the entire length of the first corner cross member (540),
**characterised by** the fact that
- said intermediate wall (543) covers over their entire length the second corner cross member (520) and the edge (411) of the filler panel (410) that it equips,
- the first corner cross member (540) comprises a groove (545) to accept a filler plate (420) wherein is nested a filler plate, said groove for accepting (545) a plate being open towards the top and comprising a bottom pierced with at least one hole (546) that opens into a free passage (547) arranged above said intermediate wall (543).

2. Shelter (A) according to claim 1, **characterised by** the fact that the second corner cross member (520) is provided on the top edge (411) of the filler plate (410) of the second inclined panel (220) bearing against the inner surface of said plaque (410) in such a way that the outer surface (413) of the upper edge (411) of the plate (410) comes, during the nesting, alone into contact with the inner surface of the intermediate wall (543) that delimits said lateral groove (541).

3. Shelter (A) according to claim 1, **characterised by** the fact that said second corner cross member (520) is the same regardless of the upper edge of the inclined panel that it occupies and is associated with a second cross member dedicated to the angle made between the flush inclined panels.

4. Shelter (A) according to claim 1, **characterised by** the fact that the first corner cross member (540) comprises a cover wall (548) inclined towards the bottom which at least partially covers the intermediate wall (543), in such a way that the hole (546) arranged in said groove for accepting (545) opens into a free passage (547) arranged above said intermediate wall (543) between the latter and the cover wall (548).

5. Shelter (A) according to claim 1, **characterised by** the fact that said groove for accepting (545) is preformed from a concave fold that facilitates the piercing of said hole (546) and the drainage of the water to this hole (546).

6. Shelter (A) according to claim 1, **characterised by** the fact that said intermediate wall (543) is broken down into at least two planes of different angles, a first plane substantially parallel to the first inclined panel (230) and a second plane substantially parallel to the second inclined panel (220).

7. Shelter acccrding to claim 1, **characterised by** the fact that the ends of the cross members (540') are provided with obturators (600) in order to prevent the communication between their hollow core and/or surfaces whereon the water flows with the hollow core and/or the surfaces whereon the water flows, arranged in said beams.
